# FASCICULE DE BREVET EUROPEEN

(11) **EP 0 483 100 B1**
(45) Date de publication et mention de la délivrance du brevet: **20.12.1995**
(21) Numéro de dépôt: 91870169.9
(22) Date de dépôt: 23.10.1991
(51) Int. Cl.: B66F 7/18

(54) **Dispositif pour lever des charges au-dessus d'une fosse**
Vorrichtung zum Heben von Lasten oberhalb einer Grube
Device for lifting loads above a pit

(30) Priorité: 26.10.1990 BE 9001023
(43) Date de publication de la demande: 29.04.1992
(73) Titulaire: Jans, Robert H., B-3830 Wellen (BE)
(72) Inventeur: Jans, Robert H., B-3830 Wellen (BE)
(74) Mandataire: Donné, Eddy

(56) Documents cités:
- EP-A- 0 312 206
- CH-A- 407 473
- DE-C- 926 932
- DE-U- 9 003 459
- FR-A- 825 358
- GB-A- 910 542
- US-A- 1 849 777
- US-A- 3 018 902
- US-A- 4 422 619

## Description

La présente invention concerne un dispositif pour lever des charges au-dessus d'une fosse, ce dispositif consistant en la combinaison d'un guidage longitudinal, d'un élément que l'on peut déplacer le long du guidage longitudinal, de moyens d'entraînement aptes à être commandés afin de déplacer l'élément le long du guidage longitudinal, ainsi que d'un cric monté sur l'élément précité.

Un dispositif de ce genre est décrit dans CH-A-407.473. Dans ce dispositif un moteur est monté d'une manière fixe à une extrémité de la fosse et entraîne deux câbles ou chaînes passant sur des roues et dont les extrémités sont reliées au cric. La fosse est fermée par un couvercle et n'est pas utilisable par le personnel d'entretien. Aucun mouvement du cric dans la direction transversale n'est possible.

La présente invention a pour but de procurer un dispositif pour lever des charges dont le cric peut être déplacé d'une manière facile.

A cet effet, selon l'invention, l'élément que l'on peut déplacer en direction longitudinale est muni d'un deuxième élément apte à effectuer des mouvements de va-et-vient en direction transversale, le cric étant monté sur ce deuxième élément et ce deuxième élément étant entraîné par au moins deux tiges filetées qui, à leur tour, sont entraînées au moyen d'un moteur.

Un dispositif pour lever des charges au-dessus d'une fosse et comprenant un premier élément que l'on peut déplacer le long d'un guidage longitudinal et qui comprend un deuxième élément déplaçable en direction transversale et portant le cric est décrit dans GB-A-910.542. Cependant aucun entraînement n'est prévu pour les éléments susdits qu'on doit déplacer à la main.

L'invention telle que décrite ci-dessus offre l'avantage que le personnel préposé à la manoeuvre ne doit plus déplacer le cric à la main, mais peut simplement le commander, par exemple, à l'aide d'une pression sur un bouton, même lorsque le cric est lourdement chargé.

L'emploi d'une tige filetée pour déplacer un méchanisme de levage hydraulique est connu de DE-U-9003459.7. Ce document décrit un dispositif pour lever des véhicules comprenant deux mécanismes de levage. Ces mécanismes ne sont cependant pas montés sur un élément pouvant se déplacer dans la direction longitudinale d'une fosse. Ces mécanismes peuvent être déplacés à l'aide de deux tiges filetées montées dans le prolongement l'une de l'autre et entraînées par un moteur commun, ceci uniquement pour adapter la distance entre les mécanismes à l'écartement entre les roues d'un véhicule à lever.

De préférence, le dispositif selon l'invention est également muni d'une commande à distance, ce qui offre plusieurs avantages, entre autres le fait que l'utilisateur peut manoeuvrer le cric à partir de l'endroit le plus approprié et que l'on peut travailler de manière plus rapide, plus précise, avec plus de sécurité et plus d'efficacité. Etant donné que le dispositif est pourvu de moyens d'entraînement aptes à être commandés, le préposé à la manoeuvre du cric ne doit plus toujours se trouver dans l'environnement immédiat de ce dernier pour pouvoir l'utiliser, ce qui représente une sécurité supplémentaire. En outre, il peut surveiller son travail en étant à proximité. Dans le cas d'un travail de précision, comme le montage d'une boîte de vitesses dans un camion, cette caractéristique constitue un avantage important.

De préférence, les moyenss d'entraînement sont à commande hydraulique, ce qui permet d'obtenir des forces importantes d'entraînement, tandis qu'en l'occurrence, on peut malgré tout prévoir un positionnement très précis, par exemple, au moyen d'un servosystème approprié avec réglage de débit, tant et si bien que l'on peut régler la vitesse de tous les mouvements.

Grâce aux forces importantes d'entraînement, on peut réaliser des tâches qui restaient impossibles jusqu'à aujourd'hui avec des crics de fosse, comme le déplacement transversal de camions, la vérification du jeu, le fait de traîner un camion de bout en bout, etc, et cela avec moins d'efforts et d'une manière plus rapide.

Par l'utilisation de moyens hydrauliques d'entraînement on peut, en outre introduire des sécurités que l'on n'avait pas encore atteintes avec des crics de fosse de la technique antérieure.

En résumé, on peut affirmer que la présente invention, par son concept, offre un dispositif très efficace pour chaque atelier moderne d'entretien et de réparation.

Dans le but de mieux faire ressortir les caractéristiques selon l'invention, ci-après, on décrit une forme de réalisation préférée qui est donnée à titre d'exemple et qui est exempte de tout caractère restrictif, en se référant aux figures annexées dans lesquelles :
la figure 1 représente un dispositif selon l'invention, selon une coupe transversale prise à travers une fosse;
la figure 2 représente une vue selon la flèche F2 de la figure 1, sans que soit représentée la paroi antérieure de la fosse;
la figure 3 représente une vue selon la flèche F3 de la figure 1;
les figures 4 et 5 représentent des coupes prises selon les lignes IV-IV et V-V de la figure 3.

Comme représenté dans les figures 1 et 2, l'invention concerne un dispositif 1 pour lever une charge 2 au-dessus d'une fosse 3.

Conformément à l'invention, ce dispositif 1 consiste principalement en une combinaison d'un guidage longitudinal 4, d'un élément 5 que l'on peut déplacer le long du guidage longitudinal 4 dans la direction longitudinale L, de moyens d'entraînement 6 aptes à être commandés et destinés à déplacer l'élément 5 le long de l'élément de guidage 4 et d'un cric 7 monté sur l'élément 5.

De préférence, le guidage longitudinal précité 4 est constitué par deux rails 8 et 9 qui sont disposés chacun d'un côté de la fosse 3 et qui, de préférence, présentent un profil en U renversé. Les rails 8 et 9 peuvent être montés contre les parois latérales d'une fosse existante, par exemple, comme représenté dans les figures, ou bien ils peuvent, selon une variante non représentée, être soutenus par un bâti qui est installé complètement dans une fosse existante.

De préférence, l'élément précité 5 consiste en un chariot qui, comme représenté en figure 3, est apte à rouler le long des rails 8 et 9 au moyen de quatre rouleaux 10 à 13.

Les moyens d'entraînement précités 6 sont constitués principalement d'un moteur 14 qui entraîne les rouleaux 10 à 13 précités. Dans les rouleaux 10-13, on a pratiqué des rainures 15, comme représenté dans les figures 3 à 5, dans lesquelles des câbles mobiles 16 peuvent défiler et s'enrouler sur toute la longueur de la fosse 3. De chaque côté de la fosse 3, est présent un câble 16. Ces câbles 16 sont chaque fois guidés autour des rouleaux correspondants 10-13.

De préférence, le moteur 14 n'entraîne qu'un seul rouleau, respectivement 10 et 11, de chaque côté de l'élément 5. Les rouleaux 12 et 13 sont fixés en roue libre à l'élément 5. Par cette construction, on obtient l'avantage que les forces d'entraînement des rouleaux entraînés 10 et 11 sont transférées aux rouleaux 12 et 13 de telle sorte que les rouleaux constituent un palan, ce qui permet d'améliorer le parallélisme de l'élément 5 apte à se déplacer dans les rails 8 et 9.

Il est clair que les câbles 16 sont fixés aux extrémités de la fosse 3. Ils sont tendus de telle sorte qu'un patinage contrôlé peut intervenir lorsque des forces excessives s'exercent quant au mouvement longitudinal.

La transmission entre le moteur 14 et les rouleaux 10 et 11 a lieu, de préférence, au moyen d'une série de transmissions à roues dentées. Comme représenté en figure 4, une roue dentée 18 est disposée sur l'arbre 17 du moteur 14, qui entraîne une troisième roue dentée 20 à l'intervention d'une deuxième roue dentée 19, la roue dentée 20 étant montée sur l'arbre 21 du rouleau 10. La roue dentée 19 est disposée sur un arbre 22 qui transmet le mouvement rotatif d'un côté à l'autre de l'élément 5 apte à se déplacer. L'arbre 22 entraîne une roue dentée 23 qui, à son tour, vient s'engrener dans une roue dentée 24 qui est montée sur l'arbre 25 du rouleau 11. Il est clair que les rouleaux 10 et 11 sont entraînés avec la même vitesse angulaire.

De préférence, le cric 7 est constitué d'un cylindre de levage 26 muni d'un piston ou d'un plongeur 27, qui peut effectuer un déplacement vertical V.

De préférence, l'élément précité 5 apte à se déplacer en direction longitudinale, est muni d'un deuxième élément 28 apte à se déplacer, par exemple un chariot, cet élément 28 pouvant effectuer un déplacement transversal D sur la largeur de la fosse 3.

A cet effet, l'élément 5 est muni de deux profils transversaux 29 et 30 par-dessus lesquels le deuxième élément 28 peut effectuer un mouvement de va-et-vient. L'entraînement du deuxième élément 28 a lieu au moyen d'un moteur 31, d'une transmission 32 et de deux tiges filetées 33 et 34 qui coopèrent avec des écrous 35 et 36 qui sont fixés à l'élément 28. Les tiges filetées 33 et 34, ainsi que les écrous 35 et 36 sont situés des deux côtés de l'élément 28, ce qui permet d'obtenir une sollicitation symétrique.

La transmission 32 est constituée, de préférence, d'une transmission à chaîne formée par, d'une part un premier pignon à chaîne 37 qui est disposé sur l'arbre 38 du moteur 31, un deuxième pignon à chaîne 39 qui est disposé sur la tige filetée 33 et une chaîne 40 disposée entre les pignons à chaînes 37 et 39, et d'autre part, des pignons à chaînes 41 et 42 disposés sur les tiges filetées 33 et 34, ainsi qu'une chaîne 43 par laquelle les deux tiges filetées 33 et 34 sont couplées l'une à l'autre.

De préférence, les moteurs 14 et 31 sont des moteurs hydrauliques. De préférence, ils sont montés sur l'élément 28 et ils sont commandés par un mécanisme à commande hydraulique.

Ce mécanisme de commande englobe une série de soupapes 44-46 qui commandent les différents mouvements. Les soupapes 44 et 45 alimentent les moteurs 14 et 31 à l'aide d'un passage d'huile. La soupape 46 fournit le passage d'huile nécessaire pour commander le cric 7.

De préférence, toutes les vitesses, respectivement celles des moteurs 14 et 31 et celles du piston 27, sont réglables. A cet effet, on place avant les soupapes 44-45 un régulateur de débit 47 qui règle le volume d'huile. Le régulateur de débit 47 est mis en service à l'intervention d'un servosystème 48. La manoeuvre elle-même a lieu à distance au moyen d'une commande à distance 49 indiquée schématiquement en figure 2, dans laquelle on trouve les divers boutons de pression destinés aux différentes fonctions de travail.

L'ensemble est alimenté de manière hydraulique au moyen d'un groupe de pompage 50 monté à demeure, muni d'une armoire de commande. Tous les conduits hydrauliques et électriques nécessaires pour la commande des éléments mobiles sont guidés à l'intervention d'un caniveau articulé ou d'une chaîne à serpentins 51 en direction de l'élément 28. La chaîne à serpentins 51 se déroule dans un conduit ou par-dessus un support 52 qui est fixé en direction longitudinale à un côté de la fosse 3.

Les soupapes 44-46 sont commandées électriquement au moyen de solénoïdes. Le système électrique sur l'élément 5 fonctionne, pour des raisons de sécurité sous basse tension, par exemple de 24 volts.

En outre, on peut encore prévoir une série de commutateurs destinés à limiter les mouvements des éléments 5 et 28, que ce soit à la fin de leur course ou pour des raisons de sécurité. C'est ainsi que, par exemple, on peut équiper le déplacement longitudinal d'interrupteurs de fin de course de telle sorte que l'élément 5 s'arrête lorsqu'il vient buter contre quelque chose ou quelqu'un. De préférence, on limite le mouvement de l'élément 28 par des interrupteurs de fin de course non représentés dans les figures.

Sur la commande à distance 49, on peut installer un arrêt d'urgence que l'on appelle aussi un bouton d'homme mort.

Pour des raisons de sécurité, le cylindre de levage 26 est équipé, de préférence, de soupapes excentriques pour un fonctionnement précis et de sécurités de rupture à serpentins à des fins de protection contre les charges.

Il est clair que le châssis de l'élément 5 peut présenter diverses formes. De préférence, on le maintient aussi simple que possible. En conséquence, dans l'exemple représenté, il est constitué principalement uniquement des profilés transversaux 29 et 30 et de plaques latérales 53 et 54. Dans sa partie inférieure, des couvercles 55 ou analogues sont soudés à des fins de renforcement, tandis que l'on peut prévoir, sur son côté supérieur, des couvercles démontables non représentés afin de protéger l'ensemble contre des impacts et des objets. La construction des couvercles supérieurs est telle que la pénétration de saletés et d'eau est exclue.

Comme représenté en figure 4, l'élément 28 présente des plaques latérales 56 et 57 qui sont construites de telle sorte que l'élément 28 ne puisse basculer en cas de forces transversales importantes.

On peut déduire le fonctionnement du dispositif simplement à partir des figures. Lors de la mise en service de ce dernier, on actionne d'abord le groupe de pompage 50. En enfonçant le bouton de poussée correct disposé sur une commande à distance 49, on peut ouvrir chacune des soupapes 44-45 et on peut procurer l'amenée d'huile dans le sens d'écoulement désiré. Le servosystème 48 avec le régulateur de débit 47, qui reçoivent également des ordres provenant de la commande à distance 49, font en sorte que l'huile soit acheminée avec le débit souhaité. Ainsi, il est possible de déplacer le cric 7 en direction longitudinale et en direction transversale, que ce soit vers l'avant ou vers l'arrière, que ce soit vers la gauche ou vers la droite, à n'importe quel rythme désiré.

Le piston 27 du cylindre de levage 26 à double action peut être réglé en hauteur de manière très précise.

On peut installer où on veut la commande à distance 49.

La présente invention n'est en aucune façon limitée aux exemples de formes de réalisation décrits à titre d'exemple et représentés dans les figures; cependant un dispositif de ce type destiné à lever des charges au-dessus d'une fosse, peut être réalisé sous différentes formes et avec différentes mesures sans se départir du cadre de l'invention.

## Revendications

1. Dispositif pour lever des charges au-dessus d'une fosse, ce dispositif consistant en la combinaison d'un guidage longitudinal (4), d'un élément (5) que l'on peut déplacer le long du guidage longitudinal (4), de moyens d'entraînement (6) aptes à être commandés afin de déplacer l'élément (5) le long du guidage longitudinal (4) ainsi que d'un cric (7) monté sur l'élément précité (5), **caractérisé en ce que** l'élément (5) que l'on peut déplacer en direction longitudinale est muni d'un deuxième élément (28) apte à effectuer des mouvements de va-et-vient en direction transversale, le cric (7) étant monté sur ce deuxième élément (28) et ce deuxième élément (28) étant entraîné par au moins deux tiges filetées (33,34) qui, à leur tour, sont entraînées au moyen d'un moteur (31).

2. Dispositif selon la revendication 1, **caractérisé en ce que** l'élément (5) apte à se déplacer est constitué d'un chariot que l'on peut faire rouler sur des rouleaux (10, 11, 12, 13) et **en ce que** les moyens d'entraînement (6) sont constitués principalement d'un moteur (14) qui entraîne de chaque côté de l'élément (5) au moins un rouleau (10, 11).

3. Dispositif selon la revendication 2, **caractérisé en ce que** les rouleaux (10, 11, 12, 13) sont munis de rainures (15) dans lesquelles des câbles (16) effectuent un mouvement de va-et-vient en défilant sur toute la longueur de la fosse de travail (3).

4. Dispositif selon la revendication 3, **caractérisé en ce que** les câbles (16) sont enroulés aussi bien autour des rouleaux entraînés qu'autour des rouleaux fous (10, 11, 12, 13).

5. Dispositif selon l'une quelconque des revendications 1 à 4, **caractérisé en ce que** le deuxième élément (28) est constitué d'un chariot qui est muni d'un écrou (35, 36) des deux côtés, chacun de ces écrous (35, 36) coopérant avec une tige filetée (33, 34).

6. Dispositif selon l'une quelconque des revendications 1 à 5, **caractérisé en ce que** les tiges filetées (33, 34) sont couplées au moteur (33) au moyen de transmissions à chaînes.

7. Dispositif selon l'une quelconque des revendications 1 à 6, **caractérisé en ce que** les deux éléments (5, 28) aptes à se déplacer sont entraînés par des moteurs hydrauliques (14, 31) et **en ce que** le cric (7) est également entraîné de manière hydraulique.

8. Dispositif selon l'une quelconque des revendications 1 à 7, **caractérisé en ce qu**'il est muni d'une commande à distance (49) par laquelle on peut commander au moins le déplacement du premier élément (5), du deuxième élément (28) et du cric (7).

9. Dispositif selon la revendication 7, **caractérisé en ce qu**'il est muni d'un régulateur de débit (47) grâce auquel on peut régler à volonté et à distance le débit nécessaire pour l'entraînement des moteurs (14, 31) pour le déplacement longitudinal et transversal et pour l'entraînement du cric (7).

10. Dispositif selon l'une quelconque des revendications précédentes, **caractérisé en ce que** le cric (7) est constitué d'un cylindre de levage (26).

## Claims

1. Device for lifting loads above a pit, whereby this device consists in the combination of a longitudinal guidance (4), an element (5) which can be displaced along the longitudinal guidance (4), controllable drive means (6) for moving the element (5) along the longitudinal guidance (4), as well as a car lifter (7) mounted on said element (5), characterized in that the element (5) which can be displaced in longitudinal direction is provided with a second element (28) which can be moved to and fro in transverse direction, whereby the car lifter (7) is mounted upon this second element (28) and this second element (28) is driven by at least two threaded spindles (33,34) which, in their turn, are driven by means of a motor (31).

2. Device according to claim 1, characterized in that the movable element (5) consists of a carriage which can be rolled over rolls (10, 11, 12, 13) and in that the drive means (6) mainly consist of a motor (14) driving at each side of the element (5) at least one roll (10, 11).

3. Device according to claim 2, characterized in that the rolls (10, 11, 12, 13) are provided with grooves (15) wherein cables (16) execute a to and fro movement, running over the whole length of the working pit (3).

4. Device according to claim 3, characterized in that the cables (16) are wound around the driven rolls as well as around the rolls (10, 11, 12, 13) running free.

5. Device according to one of the claims 1 to 4, characterized in that the second element (28) consists of a carriage which is provided with a nut (35, 36) on both sides, whereby each of these nuts (35, 36) cooperates with a threaded spindle (33, 34).

6. Device according to one of the claims 1 to 5, characterized in that the threaded spindles (33, 34) are coupled to the motor (33) by means of chain transmissions.

7. Device according to one of the claims 1 to 6, characterized in that the two movable elements (5, 28) are driven by hydraulic motors (14, 31) and in that the car lifter (7) is also hydraulically driven.

8. Device according to one of the claims 1 to 7, characterized in that it is equipped with a remote control unit (49) by means of which at least the movement of the first element (5), the second element (28) and the car lifter (7) can be controlled.

9. Device according to claim 7, characterized in that it is provided with a flow regulator (47) by means of which the necessary flow capacity for driving the motors (14, 31) for the longitudinal and transverse movements and for the drive of the car lifter (7) can be regulated at option and from a distance.

10. Device according to one of the previous claims, characterized in that the car lifter (7) consists of a lifting cylinder (26).

## Patentansprüche

1. Vorrichtung zum Heben von Lasten oberhalb einer Grube, wobei diese Vorrichtung aus der Kombination einer Längsführung (4), eines Elements (5), das entlang der Längsführung (4) bewegt werden kann, steuerbarer Antriebsmittel (6) zum Bewegen des Elements (5) entlang der Längsführung (4) wie auch eines auf dem vorgenannten Element (5) montierten Wagenhebers (7) besteht, dadurch gekennzeichnet, daß das in Längsrichtung bewegbare Element (5) mit einem zweiten Element (28) ausgestattet ist, das in Querrichtung hin- und herbewegt werden kann, wobei der Wagenheber (7) auf diesem zweiten Element (28) montiert ist und dieses zweite Element (28) durch zumindest zwei Schraubspindeln (33,34) angetrieben wird, die, ihrerseits, mittels eines Motors (31) angetrieben werden.

2. Vorrichtung gemäß Anspruch 1, dadurch gekennzeichnet, daß das bewegbare Element (5) aus einem Karren besteht, der über Rollen (10, 11, 12, 13) verrollt werden kann und dadurch, daß die Antriebsmittel (6) hauptsächlich aus einem Motor (14) bestehen, der an jeder Seite des Elements (5) zumindest eine Rolle (10, 11) antreibt.

3. Vorrichtung gemäß Anspruch 2, dadurch gekennzeichnet, daR die Rollen (10, 11, 12, 13) mit Nuten (15) versehen sind, worin Kabel (16) eine Hin- und Herbewegung ausführen, wobei sie über die ganze Länge der Arbeitsgrube (3) laufen.

4. Vorrichtung gemäß Anspruch 3, dadurch gekennzeichnet, daß die Kabel (16) sowohl um die angetriebenen Rollen als uach um die mitlaufenden Rollen (10, 11, 12, 13) gewickelt sind.

5. Vorrichtung gemäß einem der Ansprüche 1 bis 4, dadurch gekennzeichnet, daß das zweite Element (28) aus einem Karren besteht, der an beiden Seiten mit einer Mutter (35, 36) versehen ist, wobei jede dieser Muttern (35, 36) mit einer Schraubspindel (33, 34) zusammenwirkt.

6. Vorrichtung gemäß einem der Ansprüche 1 bis 5, dadurch gekennzeichnet, daß die Schraubspindeln (33, 34) mit dem Motor (33) mittels Kettenübersetzungen gekoppelt sind.

7. Vorrichtung gemäß einem der Ansprüche 1 bis 6, dadurch gekennzeichnet, daS die beiden bewegbaren Elemente (5, 28) durch Hydraulikmotoren (14, 31) angetrieben werden und dadurch, daß der Wagenheber (7) ebenfalls auf hydraulische Weise angetrieben wird.

8. Vorrichtung gemäß einem der Ansprüche 1 bis 7, dadurch gekennzeichnet, daß sie mit einer Fernbedienung (49) versehen ist, wodurch zumindest die Bewegung des ersten Elements (5), des zweiten Elements (28) und des Wagenhebers (7) gesteuert werden können.

9. Vorrichtung gemäß Anspruch 7, dadurch gekennzeichnet, daß sie mit einem Durchflußregler (47) versehen ist, womit wahlweise und auf Abstand die erforderliche Förderleistung für den Antrieb der Motoren (14, 31) für die Längs- und Querbewegung und für den Antrieb des Wagenhebers (7) reguliert werden kann.

10. Vorrichtung gemäß einem der vorgenannten Ansprüche, dadurch gekennzeichnet, daß der Wagenheber (7) aus einem Hubzylinder (26) besteht.
